# EUROPÄISCHE PATENTSCHRIFT

(11) **EP 0 519 238 B1**
(45) Veröffentlichungstag und Bekanntmachung des Hinweises auf die Patenterteilung: **01.03.1995**
(21) Anmeldenummer: 92108898.5
(22) Anmeldetag: 27.05.1992
(51) Int. Cl.: A24C 5/36

(54) **Vorrichtung zum Auftrennen der Papierhülle von fehlerhaften Filterzigaretten**
Apparatus for opening the paper case from waste filter cigarettes
Dispositif pour ouvrir l'enveloppe des cigarettes à filtre endommagées

(30) Priorität: 17.06.1991 DE 4119873
(43) Veröffentlichungstag der Anmeldung: 23.12.1992
(73) Patentinhaber: MASCHINENFABRIK FR. NIEPMANN GMBH & CO., D-58285 Gevelsberg (DE)
(72) Erfinder: Stewart, Iain G., Market Harborough Leics. LE16 7BS (GB); Urban, Peter, W-1000 Berlin 27 (DE); Brinker, Alfred, Dr., W-5820 Gevelsberg (DE)
(74) Vertreter: Stenger, Watzke & Ring Patentanwälte

(56) Entgegenhaltungen:
- DE-A- 2 035 377
- GB-A- 1 262 464
- US-A- 2 701 569
- US-A- 3 366 125

## Beschreibung

Die Erfindung betrifft eine Vorrichtung zum Auftrennen der Papierhülle von fehlerhaften Filterzigaretten zwecks Rückgewinnung des Tabaks mit einem Transportgurt zur Zufuhr der etwa parallel zur Förderrichtung ausgerichteten Zigaretten und mindestens einer Walze zum Öffnen der Papierhüllen.

Aus der DE-OS 38 39 431 der Anmelderin ist eine Vorrichtung zur Rückgewinnung von Tabak aus fehlerhaften Zigaretten bekannt, bei der die etwa parallel zur Transportrichtung ausgerichteten Zigaretten mittels eines mit Wasser benetzten Transportgurtes einem Walzensystem zugeführt werden, das mindestens eine mit umlaufenden Messerringen versehene Schlitzwalze aufweist. Diese Schlitzwalze besitzt entweder mehrere Messerringe, die als geschlossene Einzelringe unter einem spitzen Winkel zur Walzendrehachse angeordnet sind, oder ist mit einem wendelförmig über die gesamte Walzenlänge verlaufenden Schlitzmesser versehen. Auf diese Weise wird sichergestellt, daß die angefeuchteten Papierhüllen der in axialer Ausrichtung in das Walzensystem eintretenden Zigaretten schonend zum Platzen gebracht werden, ohne daß der langfaserige Tabak beschädigt wird.

Diese bekannte Vorrichtung hat sich in der Praxis bewährt, erfordert jedoch sorgfältige und kostenträchtige Wartung und Reinigung, da feuchte Tabaknester manchmal zur Schimmelbildung neigen.

Der Erfindung liegt die **Aufgabe** zugrunde, eine Vorrichtung zum Auftrennen der Papierhülle von fehlerhaften Filterzigaretten der eingangs definierten Art zu schaffen, bei der auf eine Anfeuchtung des Transportgurtes verzichtet werden kann und die auch zur Rückgewinnung des Tabaks von fehlerhaften Filterzigaretten geeignet ist.

Die **Lösung** dieser Aufgabenstellung durch die Erfindung ist dadurch gekennzeichnet, daß die Walze mit einer Mehrzahl von Messerscheiben versehen ist, die in einem Abstand zueinander angeordnet sind, der kleiner als der Durchmesser der Zigaretten ist und die so ausgestaltet sind, daß sie den Strangteil der Zigarette so schwächen, daß er aufplatzt, und daß sie das Deckpapier des Filters lediglich so eindrücken oder perforieren, daß es nicht reißt und dadurch keine Azetatfasern aus dem Filter freigesetzt werden.

Das kann erfindungsgemäß dadurch erreicht werden, daß die Messer auf ihrem Umfang mit einer Vielzahl von Zähnen versehen sind und daß der Antrieb der Walze mit dem Antrieb des Transportgurtes derart synchronisiert ist, daß die Umfangsgeschwindigkeit der Messerscheiben der Fördergeschwindigkeit des Transportgurtes entspricht.

Die auf ihrem Umfang mit einer Vielzahl von Zähnen versehenen Messerscheiben bewirken aufgrund der Synchronisierung und Übereinstimmung der Umfangsgeschwindigkeit der Messerscheiben mit der Fördergeschwindigkeit des Transportgurtes eine Perforation der Papierhülle der in Transportrichtung ausgerichteten Filterzigaretten. Die mittels der erfindungsgemäßen Vorrichtung perforierte Papierhülle kann ohne Schwierigkeiten zum Aufplatzen gebracht werden, so daß der Tabak vollständig zurückgewonnen werden kann. Die festere und wegen der Filtermasse elastischere Umhüllung des Filters der Filterzigaretten wird hierbei von den mit einer Vielzahl von Zähnen versehenen Messerscheiben nicht zerstört. Selbst wenn kleinere Löcher in die Filterumhüllung eingedrückt werden sollten, können keine Filterbestandteile in den rückzugewinnenden Tabak gelangen. Die Filter können deshalb als Ganzes zusammen mit der aufgetrennten Papierhülle aus der Vorrichtung entfernt werden.

Die voranstehend dargelegte Aufgabe läßt sich gemäß einem alternativen Vorschlag der Erfindung auch dadurch lösen, daß die Walze mit einer Mehrzahl von Messerscheiben mit durchgehend kreisförmiger, abgestumpfter Schneidfläche versehen ist, die in einem Abstand zueinander angeordnet sind, der kleiner als der Durchmesser der Zigaretten ist, und daß der Antrieb der Walze mit dem Antrieb des Transportgurtes derart synchronisiert ist, daß die Umfangsgeschwindigkeit der Messerscheiben größer als die Fördergeschwindigkeit des Transportgurtes ist.

Die Messerscheiben sind dabei soweit abzustumpfen, daß die hierdurch entstehende Druckfläche ausreicht, um den Filter mit Deckpapier lediglich zusammenzudrücken, daß sie aber nicht groß genug ist, um ein Schneiden oder Schwächen des Zigarettenpapiers am Zigarettenstrang zu verhindern.

Auch bei dieser erfindungsgemäßen Ausbildung erfolgt ein Schwächen bzw. Aufschneiden der Papierhülle mittels der mit höherer Umfangsgeschwindigkeit als der Fördergeschwindigkeit des Transportgurtes umlaufenden Messerscheiben, ohne daß die festere und wegen der Filtermasse elastischere Umhüllung der Filter aufgetrennt wird. Auch bei der alternativen Ausbildung der Erfindung können somit keine Filterbestandteile in den rückzugewinnenden Tabak gelangen, weil selbst feinere Einschnitte in die Filterumhüllung keine zu störenden Filterbestandteilen führende Zerstörung des Filters zur Folge haben.

Die mit Zähnen versehenen Messerscheiben können gemäß einem weiteren Merkmal der Erfindung durch Distanzringe auf der Walze gehalten sein, deren Außendurchmesser nur geringfügig kleiner als der Außendurchmesser der mit Zähnen versehenen Messerscheiben ist, so daß die Mantelfläche der Distanzringe zusammen mit dem Transportgurt als Förderantrieb auf die Zigaretten wirkt. Hierdurch wird jeglicher Schlupf zwischen den auf dem Transportgurt liegenden Zigaretten und der mit den Messerscheiben versehenen Walze verhindert, der zu einer Beschädigung der Filter führen könnte.

Gemäß einem weiteren Merkmal der Erfindung können die Zähne der Messerscheiben mit einer als Druckfläche auf die Umhüllung des Filters wirkenden schmalen Kopffläche ausgeführt sein. Bei dieser Weiterbildung der erfindungsgemäßen Vorrichtung wird sichergestellt, daß zwar die Papierhülle der fehlerhaften Filterzigaretten perforiert wird, die Filterumhüllung wegen ihrer höheren Festigkeit und Elastizität jedoch nicht perforiert oder gar aufgetrennt, sondern durch die Kopfflächen weggedrückt wird.

Eine derartige Wirkung kann erfindungsgemäß auch dadurch erzielt werden, daß der Außendurchmesser der Distanzringe größer ist als der Kerndurchmesser der Zähne. Hierdurch wird erreicht, daß die Zähne zwar eine Perforation, aber keine Durchtrennung der Papierhülle und ggf. der Filterumhüllung bewirken können. Auch diese Ausgestaltung erhöht also die Sicherheit, daß keine Filterbestandteile in den rückgewonnenen Tabak gelangen können.

Bei beiden erfindungsgemäßen Ausführungsformen ist es vorteilhaft, wenn vor der die Messerscheiben tragenden Walze ein mit dem Transportgurt zusammenwirkender Obergurt oder eine andere Walze angeordnet ist. Hierdurch wird nicht nur die Längsorientierung der Zigaretten aufrechterhalten, sondern ein gezieltes und angetriebenes Einführen der Zigaretten in die mit Messerscheiben ausgestattete Walze bewirkt.

Wenn gemäß einem weiteren Merkmal der Erfindung der Abstand des Obergurtes bzw. der Andrückwalze kleiner als der Durchmesser der Zigaretten ist, ergibt sich ein Flachdrücken der Zigaretten. Hierdurch wird nicht nur eine definierte Schnittebene für die Messerscheiben vorgegeben, es ergibt sich auch eine der Auftrennung förderliche Erhöhung der Spannung in der Papierumhüllung und eine Verbreiterung der Angriffsfläche der Papierumhüllung für die Messerscheiben, so daß die Zuverlässigkeit des Auftrennens der Papierumhüllung gesteigert wird.

Mit der Erfindung wird insgesamt eine Vorrichtung zum Auftrennen der Papierhülle von fehlerhaften Filterzigaretten zwecks Rückgewinnung des Tabaks geschaffen, die nicht nur verhindert, daß Filterbestandteile in den zurückgewonnenden Tabak geraten, sondern auch die wertvollen langfaserigen Tabakteile unbeschädigt läßt und außerdem das Entstehen von Papierschnitzeln vermeidet.

Auf der Zeichnung sind verschiedene Beispiele der erfindungsgemäßen Vorrichtung dargestellt, und zwar zeigen:
- Fig. 1: eine schematische Seitenansicht eines ersten Ausführungsbeispiels,
- Fig. 2: eine schematische Seitenansicht eines zweiten Ausführungsbeispiels,
- Fig. 3: eine Draufsicht auf eine erste Ausführungsform einer mit Zähnen versehenen Messerscheibe,
- Fig. 4: eine Draufsicht auf eine zweite Ausführungsform einer mit Zähnen versehenen Messerscheibe mit davorliegendem Distanzring und
- Fig. 5: eine Seitenansicht eines Teils einer aus Distanzringen und Messerscheiben aufgebauten Walze.

Bei den beiden Ausführungsbeispielen in den Fig. 1 und 2 ist ein Rotationsförderer 1 zu erkennen, den die fehlerhaften Filterzigaretten in Richtung des eingezeichneten Pfeiles verlassen. Die Filterzigaretten gelangen auf das Obertrum eines zwischen zwei Gurtwalzen 2 verlaufenden Transportgurtes 3. Dieser Transportgurt 3 transportiert die parallel zur Transportrichtung ausgerichteten Filterzigaretten zu einer Messerwalze 4, die synchron zum Transportgurt 3 angetrieben wird. Bei beiden Ausführungsbeispielen ist in Transportrichtung der Filterzigaretten hinter der Messerwalze 4 eine Quetschwalze 5 angeordnet.

Während beim Ausführungsbeispiel nach Fig. 1 in Transportrichtung vor der Messerwalze 4 ein mit dem Transportgurt 3 zusammenwirkender Obergurt 6 angeordnet ist, durch den die Filterzigaretten der Messerwalze 4 mit gleichbleibender Ausrichtung zugeführt werden, wird zur Überbrückung der Distanz zwischen dem Rotationsförderer 1 und der Messerwalze 4 beim Ausführungsbeispiel nach Fig. 2 eine Andrückwalze 7 verwendet.

Die Messerwalze 4 besteht aus einer angetriebenen Achse, auf die eine Mehrzahl von Messerscheiben 8 aufgesteckt ist, die durch Distanzringe 9 im Abstand voneinander gehalten werden. Dieser Abstand zwischen den Messerscheiben 8 ist kleiner als der Durchmesser der Zigaretten. Bei einem Zigarettendurchmesser von 8 mm beträgt der Abstand zwischen den Messerscheiben 8 vorzugsweise 5 mm, so daß jede auf dem Transportgurt 3 in die Messerwalze 4 transportierte Zigarette zuverlässig erfaßt wird.

Die Messerscheiben 8 können mit einer durchgehend kreisförmigen, abgestumpften Schneidfläche versehen sein. In diesem Fall wird der Antrieb der Messerwalze 4 mit dem Antrieb des Transportgurtes 3 derart synchronisiert, daß die Umfangsgeschwindigkeit der Messerscheiben 8 größer als die Fördergeschwindigkeit des Transportgurtes 3 ist. Hierdurch werden die Papierhüllen der Filterzigaretten infolge der höheren Umfangsgeschwindigkeit der Messerscheiben 8 zuverlässig auch vom glatten Umfang der Messerscheiben 8 aufgetrennt. Da die Umhüllung der Filter dicker ist und aus Zäherem Papier besteht als die Papierhülle für den Tabak und da die Filterzigaretten im Bereich des Filters nachgiebiger sind als im Bereich der mit Tabak ausgefüllten Papierhülle, geben die Filter unter dem Einfluß der rotierenden glattwandigen Messerscheiben 8 nach, ohne derart beschädigt zu werden, daß Filterpartikel entstehen.

Bei der alternativen Ausführung werden Messerscheiben 8 verwendet, die gemäß den Fig. 3 und 4 auf ihrem Umfang mit einer Vielzahl von Zähnen 10 versehen sind. Beim Ausführungsbeispiel nach Fig. 3 sind diese Zähne 10 mit einer als Druckfläche wirkenden schmalen Kopffläche ausgeführt. Bei dieser Ausführung wird zwar das dünnere und weniger elastische Papier, das den Tabak der Filterzigarette umhüllt, perforiert bzw. aufgetrennt, nicht jedoch die meist zweilagige Umhüllung des Filters, da diese aufgrund ihrer höheren Festigkeit und aufgrund der größeren Elastizität des Filters den Druckflächen der Zähne 10 ausweicht, so daß Beschädigungen des Filters vermieden werden.

Dasselbe Resultat läßt sich mit einer Messerscheibe 8 nach Fig. 4 erzielen. Hier sind die Zähne 10 zwar spitz aufgeführt, der Außendurchmesser der zu beiden Seiten der Messerscheibe 8 benachbarten Distanzringen 9 ist jedoch derart groß, daß er den Kerndurchmesser der Verzahnung überragt, wie dies durch die gestrichelten Linien in Fig. 4 dargestellt ist. Hierdurch können die oberen Hälften der Zähne 10 das den Tabak umhüllende Papier perforieren und ggf. auch in die Umhüllung des Filters eindringen. Aufgrund der größeren Elastizität des Filters ergeben sich in dessen Umhüllung jedoch allenfalls kleine Löcher, die nicht dazu führen, daß Teile des Filters entstehen, welche in den rückzugewinnenden Tabak gelangen können.

Da bei einer Ausbildung der Messerscheiben 8 mit einer Vielzahl von Zähnen 10 zwecks Vermeidung von Filterbeschädigungen sichergestellt werden muß, daß die Umfangsgeschwindigkeit der Messerscheiben 8 die Transportgeschwindigkeit der Filterzigaretten und damit die Umlaufgeschwindigkeit des Transportgurtes 3 nicht übersteigt, um den Trenneffekt einer Kreissäge zu vermeiden, ist gemäß dem Ausführungsbeispiel nach Fig. 5 der Außendurchmesser der Distanzringe 9 nur geringfügig kleiner als der Außendurchmesser der mit Zähnen 10 versehenen Messerscheiben 8. Hierdurch wirkt die Mantelfläche der Distanzringe 9 in der Art eines Förderantriebes mit dem Transportgurt 3 zusammen. Es wird vermieden, daß sich Zigaretten in irgend einer Weise zwischen den Messerscheiben 8 verklemmen und zurückbleiben, so daß auch insoweit unerwünschte Beschädigungen der Filter ausgeschlossen werden.

Die in Transportrichtung hinter der Messerwalze 4 angeordnete Quetschwalze 5 sorgt dafür, daß durch die Messerwalze 4 lediglich perforierte Papierhüllen aufplatzen, so daß der in den Zigaretten enthaltene Tabak vollständig entleert wird. Der in Transportrichtung vor der Messerwalze 4 angeordnete Obergurt bzw. die an dessen Stelle vorgesehene Andrückwalze 7 bewirken nicht nur eine gezielte Zufuhr der Filterzigaretten zur Messerwalze 4, sondern können bei entsprechender Einstellung des Abstandes zum Transportgurt 3 die jeweils zugeführten Filterzigaretten flachdrücken, wodurch sich eine definierte Schnittebene für die Messerwalzen 8 ergibt und die Spannung in der aufzutrennenden Papierumhüllung erhöht wird, so daß diese selbst bei einer Schwächung, beispielsweise durch eine Perforation, nahezu selbsttätig aufplatzen.

### Bezugszeichenliste:

- 1: Rotationsförderer
- 2: Gurtwalze
- 3: Transportgurt
- 4: Messerwalze
- 5: Quetschwalze
- 6: Obergurt
- 7: Andrückwalze
- 8: Messerscheibe
- 9: Distanzring
- 10: Zähne

## Patentansprüche

1. Vorrichtung zum Auftrennen der Papierhülle von fehlerhaften Filterzigaretten zwecks Rückgewinnung des Tabaks mit einem Transportgurt (3) zur Zufuhr der etwa parallel zur Förderrichtung ausgerichteten Zigaretten und mindestens einer Walze (4) zum Öffnen der Papierhüllen,
**dadurch gekennzeichnet,**
daß die Walze (4) mit einer Mehrzahl von Messerscheiben (8) versehen ist, die in einem Abstand zueinander angeordnet sind, der kleiner als der Durchmesser der Zigaretten ist, und die auf ihrem Umfang mit einer Vielzahl von Zähnen (10) versehen sind, und daß der Antrieb der Walze (4) mit dem Antrieb des Transportgurtes (3) derart synchronisiert ist, daß die Umfangsgeschwindigkeit der Messerscheiben (8) der Fördergeschwindigkeit des Transportgurtes (3) entspricht.

2. Vorrichtung zum Auftrennen der Papierhülle von fehlerhaften Filterzigaretten zwecks Rückgewinnung des Tabaks mit einem Transportgurt (3) zur Zufuhr der etwa parallel zur Förderrichtung ausgerichteten Zigaretten und mindestens einer Walze (4) zum Öffnen der Papierhüllen,
**dadurch gekennzeichnet,**
daß die Walze (4) mit einer Mehrzahl von Messerscheiben (8) mit durchgehend kreisförmiger, abgestumpfter Schneidfläche versehen ist, die in einem Abstand zueinander angeordnet sind, der kleiner als der Durchmesser der Zigaretten ist, und daß der Antrieb der Walze (4) mit dem Antrieb des Transportgurtes (3) derart synchronisiert ist, daß die Umfangsgeschwindigkeit der Messerscheiben (8) größer als die Fördergeschwindigkeit des Transportgurtes (3) ist.

3. Vorrichtung nach Anspruch 1, dadurch gekennzeichnet, daß die Messerscheiben (8) durch Distanzringe (9) auf der Walze (4) gehalten sind, deren Außendurchmesser nur geringfügig kleiner als der Außendurchmesser der mit Zähnen (10) versehenen Messerscheiben (8) ist, so daß die Mantelfläche der Distanzringe (9) zusammen mit dem Transportgurt (3) als Förderantrieb auf die Zigaretten wirkt.

4. Vorrichtung nach Anspruch 1, dadurch gekennzeichnet, daß die Zähne (10) der Messerscheiben (8) mit einer als Druckfläche auf die Umhüllung des Filters wirkenden schmalen Kopffläche ausgeführt sind.

5. Vorrichtung nach Anspruch 1, dadurch gekennzeichnet, daß der Außendurchmesser der Distanzringe (9) größer ist als der Kerndurchmesser der die Zähne (10) bildenden Verzahnung.

6. Vorrichtung nach mindestens einem der Ansprüche 1 bis 5, dadurch gekennzeichnet, daß vor der die Messerscheiben (8) tragenden Walze (4) ein mit dem Transportgurt (3) zusammenwirkender Obergurt (6) oder eine Andrückwalze (7) angeordnet ist.

7. Vorrichtung nach Anspruch 6, dadurch gekennzeichnet, daß der Abstand des Obergurtes (6) bzw. der Andrückwalze (7) kleiner als der Durchmesser der Zigaretten ist.

## Claims

1. Apparatus for opening up the paper casing of defective filter cigarettes for the purpose of recovering the tobacco, having a transporting belt (3) for feeding the cigarettes, aligned approximately parallel to the conveying direction, and having at least one roller (4) for opening the paper casings, characterized in that the roller (4) is provided with a plurality of cutter discs (8) which are spaced apart from one another at a spacing which is smaller than the diameter of the cigarettes and which are provided on their circumference with a multiplicity of teeth (10), and in that the drive of the roller (4) is synchronized with the drive of the transporting belt (3) such that the circumferential speed of the cutter discs (8) corresponds to the conveying speed of the transporting belt (3).

2. Apparatus for opening up the paper casing of defective filter cigarettes for the purpose of recovering the tobacco, having a transporting belt (3) for feeding the cigarettes, aligned approximately parallel to the conveying direction, and having at least one roller (4) for opening the paper casings, characterized in that the roller (4) is provided with a plurality of cutter discs (8) which have a continuously circular, blunted cutting surface and are spaced apart from one another at a spacing which is smaller than the diameter of the cigarettes, and in that the drive of the roller (4) is synchronized with the drive of the transporting belt (3) such that the circumferential speed of the cutter discs (8) is greater than the conveying speed of the transporting belt (3).

3. Apparatus according to Claim 1, characterized in that the cutter discs (8) are held on the roller (4) by spacer rings (9), of which the external diameter is only slightly smaller than the external diameter of the cutter discs (8) provided with teeth (10), with the result that, together with the transporting belt (3), the outer surface of the spacer rings (9) acts on the cigarettes as a conveying drive.

4. Apparatus according to Claim 1, characterized in that the teeth (10) of the cutter discs (8) are configured with a narrow head surface which acts as a pressure-exerting surface on the casing of the filter.

5. Apparatus according to Claim 1, characterized in that the external diameter of the spacer rings (9) is greater than the core diameter of the toothing arrangement which forms the teeth (10).

6. Apparatus according to at least one of Claims 1 to 5, characterized in that an upper belt (6), interacting with the transporting belt (3), or a press-on roller (7) is arranged upstream of the roller (4) which bears the cutter discs (8).

7. Apparatus according to Claim 6, characterized in that the spacing of the upper belt (6) or of the press-on roller (7) is smaller than the diameter of the cigarettes.

## Revendications

1. Dispositif destiné à ouvrir l'enveloppe de papier de cigarettes à bout filtre défectueuses, en vue de récupérer le tabac, comportant une bande de transport (3) pour l'amenée des cigarettes orientées sensiblement de manière parallèle à la direction de transport, et au moins un cylindre (4) destiné à ouvrir les enveloppes de papier,
caractérisé en ce que le cylindre (4) est pourvu de plusieurs disques de coupe (8), qui sont disposés en étant espacés les uns des autres d'une distance inférieure au diamètre des cigarettes, et qui sont munis sur leur périphérie, d'un grand nombre dents (10), et en ce que l'entraînement du cylindre (4) est synchronisé avec l'entraînement de la bande de transport (3) de façon telle, que la vitesse périphérique des disques de coupe (8) corresponde à la vitesse de transport de la bande de transport (3).

2. Dispositif destiné à ouvrir l'enveloppe de papier de cigarettes à bout filtre défectueuses, en vue de récupérer le tabac, comportant une bande de transport (3) pour l'amenée des cigarettes orientées sensiblement de manière parallèle à la direction de transport, et au moins un cylindre (4) destiné à ouvrir les enveloppes de papier,
caractérisé en ce que le cylindre (4) est pourvu de plusieurs disques de coupe (8) à surface de coupe continue, émoussée, de forme circulaire, qui sont disposés en étant espacés les uns des autres d'une distance inférieure au diamètre des cigarettes, et en ce que l'entraînement du cylindre (4) est synchronisé avec l'entraînement de la bande de transport (3) de façon telle, que la vitesse périphérique des disques de coupe (8) soit supérieure à la vitesse de transport de la bande de transport (3).

3. Dispositif selon la revendication 1, caractérisé en ce que les disques de coupe (8) sont maintenus sur le cylindre (4) au moyen d'anneaux entretoises (9), dont le diamètre extérieur n'est que légèrement inférieur au diamètre extérieur des disques de coupe (8) pourvus de dents (10), de sorte que la surface périphérique extérieure des anneaux entretoises (9), agit sur les cigarettes, en commun avec la bande de transport (3), en tant qu'entraînement de transport.

4. Dispositif selon la revendication 1, caractérisé en ce que les dents (10) des disques de coupe (8) sont réalisées de manière à comporter une surface de tête étroite, agissant en tant que surface de pression sur l'enveloppe du filtre.

5. Dispositif selon la revendication 1, caractérisé en ce que le diamètre extérieur des anneaux entretoises (9) est supérieur au diamètre de pied de la denture formant les dents (10).

6. Dispositif selon l'une au moins des revendications 1 à 5, caractérisé en ce qu'en amont du cylindre (4) portant les disques de coupe (8), est disposé une bande supérieure (6) ou un cylindre d'application (7), qui coopèrent avec la bande de transport (3).

7. Dispositif selon la revendication 6, caractérisé en ce que la distance d'éloignement de la bande supérieure (6) ou du cylindre d'application (7), est inférieure au diamètre des cigarettes.
